# DEMANDE DE BREVET EUROPEEN

(11) **EP 1 271 424 A1**
(43) Date de publication de la demande: **02.01.2003**
(21) Numéro de dépôt: 01870145.8
(22) Date de dépôt: 28.06.2001
(51) Int. Cl.: G07D 11/00

(54) **Appareil de commande de dévalorisation d'objets de valeur contenus dans une boîtier**

(71) Demandeur: Derni, Jean Pierre, 1428 Braine-L'Alleud (BE)
(72) Inventeur: Derni, Jean Pierre, 1428 Braine-L'Alleud (BE)

(57) **Abrégé**

L'invention concerne un système conçu pour gérer et à commander la dévalorisation par procédés chimiques et/ou thermiques de tous billets bancaires et moyens de paiements scripturaux, plastiques ou ayant un support informatique (comme une piste magnétique, une puce, un CD rom ou autre support à venir .

Ce système de commande s'applique aux caisses de paiements, aux contenants et coffres de transit et aux coffres-forts. Le système d'activation et de désactivation se fait par la reconnaissance d'une information codée (puce dallas, code par clavier ou système informatique) et il en est de même pour le mode transport soumis à un temps prédéfini.

La présente invention permet une protection autonome pouvant s 'appliquer à n'importe quel contenant soit en intérieur ou comme décrit sur les plans en extérieur. Le but est de dissuader la tentative d'agression, en effet le contenu étant protégé contre l'ouverture du contenant, l'arrachement de celui-ci de son support, et le vol de celui-ci pendant le trajet jusqu'au local sécurisé.

Un temps de trajet est programmé suivant la distance à couvrir entre la caisse et le local sécurisé. En cas de sécurisation d'un coffre-fort fixe, le temps de trajet n'est pas programmé.

## Description

### Domaine technique auquel l'invention se rapporte:

La présente invention concerne un système conçu pour gérer et commander la dévalorisation par procédés chimiques et/ou thermiques de tous billets bancaires et moyens de paiements scripturaux, plastiques ou ayant un support informatique (comme une piste magnétique, une puce, un CD rom ou autre support à venir.

Ce système de commande s'applique aux caisses de paiements, aux contenants et coffres de transit et aux coffres-forts. Le système d'activation et de désactivation se fait par la reconnaissance d'une information codée (puce dallas, code par clavier ou système informatique) et il en est de même pour le mode transport soumis à un temps prédéfini.

### Etat de la technique pertinent et son appréciation:

Considérant qu'il n'existe pas actuellement dans les lieux de perception de valeurs, de moyens simples, économiques, autonomes et mobiles de dévalorisation automatisée de ces valeurs en cas de menace d'agression (hold-up) et qu'il ne pouvait de ce fait atténuer la motivation d'un agresseur à s'emparer des valeurs, un appareil de commande automatisé et autonome pouvant s'appliquer à l'intérieur comme à l'extérieur de contenants fixes ou mobiles pour dissuader la motivation de l'agression en dévalorisant automatiquement l'objet de la tentative.

### Exposé de l'invention :

La présente invention permet une protection autonome pouvant s 'appliquer à n'importe quel contenant soit en intérieur ou comme décrit sur les plans en extérieur. Le but est de dissuader la tentative d'agression, en effet le contenu étant protégé contre l'ouverture du contenant, l'arrachement de celui-ci de son support, et le vol de celui-ci pendant le trajet jusqu'au local sécurisé.

Un temps de trajet est programmé suivant la distance à couvrir entre la caisse et le local sécurisé, pendant ce temps de trajet un bib discontinu retenti et lors du décompte de la dernière minute ce bib devient constant en cas de dépassement du délai programmé, et la dévalorisation du contenant s'effectue automatiquement. Pour mettre en service la protection, le contenant devra être sur sa fixation, la mise en service s'effectuera soit par une puce Dallas, soit par un clavier code ou par gestion informatisée, le passage en mode transport s'effectue soit en présentant la puce de transport, soit par
clavier code ou par gestion informatique (voir plans); à partir de ce moment la led rouge (mode de protection activé) et la led verte (mode de protection désactivé) se mettent à clignoter en même temps pendant le temps de trajet préprogrammé. Dès l'arrivé au local sécurisé la coupure du mode de protection et de transport s'effectue par une deuxième puce Dallas. Dès présentation de celle-ci sur son lecteur, seule la led verte reste active, ce qui permet l'ouverture du contenant. En cas de vol ou d'ouverture (non autorisée) du contenant, le contenu est dévalorisé et en option une sirène à message vocal se déclenche.

### Avantages apportés par l'invention.

L'appareil, simple de conception et de manipulation, peut-être utilisé par tout un chacun qui n'est pas un professionnel de la sécurité. Autonome, il évite de lourds investissements en structures, informatique, et en remplacement des contenants, en effet l'appareil peut s'adapter sur des contenants déjà existants (cash box, caisses, coffres,...).

### Description d'au moins une manière d'exécuter l'invention avec référence aux dessins.

Comme présenté sur les plans Fig. 1 et Fig. 3, l'appareil (référence 2)s'adapte à un cash box ou une caisse (complète avec couvercle). Cet appareil comprend un boîtier en acier avec fixation par écrous contenant une carte de gestion (3), une batterie de secours(7), un lecteur de puce Dallas(4), une led rouge (5) et une led verte (6), une connexion à une alimentation extérieure 220/12V. Dans le contenant l'on fixera un ou des capteurs d'ouverture (10), un ou des moyens de dévalorisation ((9) coloration, fumigation, destruction). Sur l'exemple de la caisse, deux electro-verrous (12) seront rajoutés pour le blocage manuel ou automatique de l'ouverture de la caisse en cas d'agression, en option une ou des sirènes vocales pourront transmettre un ou des messages préalablement enregistrés. En ce qui concerne le mode transport, le temps est paramétrable par interrupteurs sur la carte de gestion . Le mode transport peut être activé soit par la puce Dallas (transport), soit par clavier code ou soit par gestion informatique. Dans la cas de Fig 6 et 7 le statut des contenants s'affiche et permet une vision rapide de l'état des protections aux caisses. Dans la Fig.7, l'utilisation du système informatique (PC) ne pourra se faire que si la personne place sa deuxième puce (ouverture) sur le lecteur Dallas situé sur le système informatique (PC) et introduit un code d'identification, c'est seulement à partir de ce moment que celui-ci pourra activer le mode transport d'un ou des contenants.

### Légende des Fig.

- 1 :: Cash Box à fente.
- 2 :: Appareil qui s'applique sur n'importe quel contenant.
- 3 :: Carte de gestion.
- 4 :: Lecteur puce Dallas.
- 5 :: Led rouge (protection activée).
- 6 :: Led verte (protection désactivée)
- 7 :: Batterie de secours.
- 8 :: Plaque de fixation.
- 9 :: Moyen de dévalorisation et/ou fumigation ou destruction.
- 10 :: Protection contre l'ouverture non autorisée.
- 11:: Couvercle du boîtier caisse.
- 12 :: Moyens de blocage des caisses.
- 13: : Puce Dallas d'activation de la protection et de l'activation du transport.
- 14 :: Puce Dallas de désactivation de la protection et autorisation de la gestion informatique (PC)
- 15: : Sirène vocale à messages préenregistrés.

## Revendications

1. La revendication première concerne un appareil accessoire s'adaptant aux contenants et permettant leur protection en position fixe contre les tentatives d'ouverture non autorisées et d'arrachement ainsi que la protection dans le temps lors du trajet entre la caisse et le local sécurisé.

2. Le deuxième revendication concerne la gestion des modes de protection, de transport et d'ouverture par la carte de gestion commandée par deux puces Dallas, l'une servant d'activation et de mode transport et la seconde servant de désactivation de la protection.

3. La troisième concerne la gestion des modes de protection et de transport par liaison RS 485 commandée par un clavier code apha-numérique permettant la mise sous protection, la mise en mode transport, le clavier permettant la vision de l'état des statuts .

4. La quatrième concerne la gestion des modes de protection et de transport par liaison RS 485 convertie en RS 232 permettant la gestion des appareils avec une visualisation sur l'écran des statuts, de la mémoire des événements et des programmations à prédéfinir suivant les besoins du client; le tout ne pouvant s'effectuer que si la deuxième puce Dallas (désactivation) est présentée sur le lecteur situé sur le PC et en introduisant un code d'identification.

5. La cinquième concerne le blocage des caisses ou moyen de verrous électromécaniques (12) commandés manuellement ( bouton panic, clavier code, PC,...) ou automatiquement en cas de tentative de vol sur l'un des contenants protégés par l'appareil.

6. La sixième concerne une sirène vocale se déclenchant manuellement ( par bouton panic fixe ou portable) ou automatiquement suivants les programmations prédéfinies.
